# EUROPÄISCHE PATENTSCHRIFT

(11) **EP 1 448 448 B1**
(45) Veröffentlichungstag und Bekanntmachung des Hinweises auf die Patenterteilung: **06.04.2005**
(21) Anmeldenummer: 02781330.2
(22) Anmeldetag: 26.11.2002
(51) Int. Cl.: B65D 5/74

(54) **WIEDERVERSCHLIESSBARES AUSGIESSELEMENT**
RECLOSABLE POURING ELEMENT
ELEMENT VERSEUR REFERMABLE

(30) Priorität: 26.11.2001 DE 10157685
(43) Veröffentlichungstag der Anmeldung: 25.08.2004
(73) Patentinhaber: SIG allCap AG, 8212 Neuhausen (CH)
(72) Erfinder: Erd, Hans-Thomas, 78315 Radolfzell (DE); Maas, Wim, NL-5705 DE Helmond (NL)
(74) Vertreter: Thielmann, Andreas
(86) Internationale Anmeldenummer: PCT/EP2002/013257
(87) Internationale Veröffentlichungsnummer: WO 2003/045797

(56) Entgegenhaltungen:
- EP-B- 0 580 593
- DE-C- 19 727 996

## Beschreibung

Die Erfindung betrifft ein wiederverschließbares Ausgießelement zum Applizieren auf eine Mehrschichtverbundpackung, mit einem Grundkörper und einem einstückig mit diesem gelenkig verbundenen Ausgießrohr, das gleichzeitig als Öffnungselement zum Durchstoßen der Packungswandung der Packung in einer dafür vorgesehenen Schwächungszone ausgebildet ist, sowie eine dafür vorgesehene Packung.

Mehrschichtverbundpackungen sind in vielfacher Ausfertigung bekannt, beispielsweise als Flachgiebelverbundpackungen oder als Standbeutel. Sie finden vornehmlich auf dem Gebiet der Flüssigkeitsverpackung im Zusammenhang mit Kalt-, Kalt-Steril-, Heiß- und aseptischer Füllung Verwendung. Während diese Packungen zunächst nicht wiederverschließbar waren, sind heute nahezu ausschließlich solche Packungen mit wiederverschließbaren Ausgießelementen marktüblich.

Dabei sind Mehrschichtverbundpackungen bekannt, die mit einem Ausgießelement versehen sind, welches zum erstmaligen Öffnen der Packung dient und zu seiner Wiederverschließbarkeit mit einem entsprechenden Verschlusselement ausgestattet ist (EP 0 580 593 B1). Dort ist im Bereich der Kartonschicht und äußeren PE-Schicht des Verbundmaterials der Packung eine Trennlinie zur Schwächung des Giebelmaterials vorgesehen, in die zum Öffnen der Packung ein mit dem Ausgießelement einstückig verbundenes Öffnungselement in das Packungsmaterial hineingedrückt wird. Am Grundkörper dieses bekannten Ausgießelementes ist weiterhin ein Deckel befestigt, welcher zum Wiederverschließen der Packung dient.

Eine Weiterentwicklung ist in der DE 197 27 996 C2 beschrieben. Das daraus bekannte Ausgießelement weist ein Ausgießrohr auf, das gleichzeitig als Öffnungselement zum Durchstoßen der Packungswandung dient. Dieses bekannte Ausgießelement ist jedoch in mehrerer Hinsicht nachteilig. Einerseits weist dieses Ausgießelement eine relativ große Bauhöhe auf, die hinsichtlich Transport, Lagerung etc. der damit versehenen Packungen ungünstig ist. Andererseits ist ein sicheres und dichtes (Wieder-) Verschließen bei diesem Ausgießelement nicht zuverlässig gelöst. Darüber hinaus hat dieses bekannte Ausgießelement eine feste Schwenkachse, so dass die Membran das Ausgießrohr teilweise umgibt und im Bereich der Schwenkachse nach mehrmaligem Betätigen des Ausgießelementes beschädigt wird, was wiederum zu Undichtigkeit der Packung führt. Schließlich weist bei dem bekannten Ausgießelement die Öffnung des geschlossenen Ausgießrohres von der Gießkante der Verbundpackung weg; dies erfordert eine atypische Bewegung des Verbrauchers beim Öffnen.

Der Erfindung liegt daher die Aufgabe zugrunde, das eingangs genannte und zuvor näher beschriebene Ausgießelement derart zu verbessern, dass bei geringer Bauhöhe ein zuverlässig öffnendes und wiederverschließendes Ausgießelement erhältlich ist, welches für den Verbraucher in jeglicher Hinsicht die größtmögliche Benutzerfreundlichkeit aufweist.

Diese Aufgabe ist erfindungsgemäß dadurch gelöst, dass das Ausgießrohr mit einer umlaufenden flexiblen Membran mit dem Grundkörper verbunden und in geschlossenem Zustand flach gefaltet ist, so dass das flach gefaltete Ausgießrohr zwischen einer Klemmkante und einem Klemmsteg des Grundkörpers dichtend eingeklemmt wird.

Erfindungsgemäß ist erreicht worden, dass durch das Flachfalten des Ausgießrohres die Bauhöhe des Ausgießelementes deutlich verringert werden konnte, was zu einer besseren Stapelbarkeit und einem harmonischeren Design führt. Dadurch, dass durch das Flachfalten und Einklemmen ein "flächiges Abdichten" des Ausgießrohres erfolgt, ist das erfindungsgemäße Ausgießelement auch nach dem Wiederverschließen zuverlässig dicht, so dass beispielsweise die Packung problemlos geschüttelt werden kann, ohne dass etwas vom Produkt austreten kann.

Eine weitere Lehre der Erfindung sieht vor, dass das Ausgießrohr und/oder die Membran Verstärkungen aufweist, die als Öffnungselement dienen. Auf diese Weise ist gewährleistet, dass das geschwächte Packungsmaterial unterhalb des Ausgießelements beim erstmaligen Öffnen der Packung zuverlässig zerstört wird.

In bevorzugter Weiterbildung der Erfindung zeigt die Öffnung des Ausgießrohres in geschlossenem Zustand in Richtung der Gießkante der Packung, so dass beim Verbraucher eine "gewohnte Öffnungsbewegung" durch Anheben des Verschlusses von vorne möglich ist.

Eine weitere Lehre der Erfindung sieht vor, dass das Ausgießrohr mindestens einen Belüftungskanal aufweist. Zweckmäßigerweise ragt dieser Belüftungskanal packungsseitig über das Ausgießrohr hinaus und dient der hinausragende Teil des Belüftungskanals gleichzeitig als Öffnungselement. Bevorzugt weist der Belüftungskanal mehrere Einzelkanäle auf, deren Querschnitt sich von der Öffnung des Belüftungskanals weg konisch verjüngt. Mit einer solchen Ausgestaltung wird eine Ventilwirkung beim Ausgießvorgang erreicht, die dafür sorgt, dass der Belüftungskanal stets einen ausreichenden Querschnitt aufweist.

Dabei versteht sich von selbst, dass der im Ausgießrohr liegende Teil des Belüftungskanals nicht bis an die Öffnung des Ausgießrohres heranreichen kann, um ein sicheres Flachfalten dieser Öffnung nicht zu behindern. Dies ist jedoch auch nicht notwendig, für eine gute Belüftungsfunktion reicht es aus, dass der Belüftungskanal oberhalb des Produktstrahls liegt und bis in die Packung hinein reicht. Der Querschnitt des Belüftungskanals kann polygon, vorzugsweise sechseckig, oder rund bzw. oval sein.

Damit die Packungswand im Bereich der Schwächungszone auf jeden Fall zuverlässig zerstört werden kann, sieht eine weitere Lehre der Erfindung vor, dass der als Öffnungselement dienende untere Teil des Belüftungskanals mit einer Schneide oder dergleichen versehen ist.

In weiterer Ausgestaltung der Erfindung ist vorgesehen, dass das Ausgießrohr weitere, packungsseitig über das Ausgießrohr hinausragende Verstärkungsstege aufweist, welche den Öffnungsvorgang unterstützen und bei geöffnetem Ausgießelement ein Offenhalten des Packungsmaterials sicherstellen. In vorteilhafter Ausgestaltung sind diese Verstärkungsstege profiliert ausgebildet, um eine bessere Steifigkeit zu erreichen. Hier ist beispielsweise ein Winkelprofil möglich. Zweckmäßigerweise sind diese Verstärkungsstege in Verlängerung des Ausgießrohres angebracht, um einen definierten Gießquerschnitt zu erreichen.

Nach einer weiteren Lehre der Erfindung weist das Ausgießrohr in geöffneter Stellung einen polygonen, runden oder ovalen Querschnitt auf. Damit wird stets ein optimaler Gießquerschnitt erreicht und es ist auch möglich, das Ausgießrohr gleichzeitig als "Mundstück" zu benutzen.

Zur sicheren Entleerung des gesamten Packungsinhaltes beträgt der Aufklappwinkel des Ausgießrohres des erfindungsgemäßen Ausgießelementes bevorzugt zwischen 30° und 90°. Bei der Verwendung mit Standbeuteln sind jedoch auch Aufklappwinkel zwischen 20° und 170° denkbar.

In weiterer Ausbildung der Erfindung wird die flach gefaltete Öffnung des Ausgießrohres mittels einer am Grundkörper vorgesehenen Klemmkante dicht verschlossen gehalten. Auf diese Weise wird zuverlässig verhindert, dass vor dem erstmaligen Verbrauch Schmutz ins Innere des Ausgießrohres gelingen kann und darüber hinaus erfolgt beim Verbraucher eine "Rückmeldung" beim Wiederverschließen, indem das flach gefaltete Ausgießrohr im geschlossenen oder wiederverschlossenen Zustand in die Klemmkante hinein geclipst wird, so dass eine akustische und taktile Wahrnehmung möglich ist. Um eine besonders sicheres Flachfalten zu erreichen, weist die Wand des Ausgießrohres eine Mehrzahl von Sollfaltstellen auf, die wie Filmscharniere wirken.

Eine weitere Lehre der Erfindung sieht vor, dass das Ausgießelement ein Originalitätssiegel aufweist. Bevorzugt ist als Originalitätssiegel eine Verbindung zwischen flach gefaltetem Ausgießrohr und Grundkörper vorgesehen, welche dann beim erstmaligen Öffnen des Ausgießelementes zerstört wird.

Die Erfindung betrifft weiter eine Flachgiebelpackung, insbesondere quaderförmige Karton-/Kunststoffverbundpackung, welche optimal auf das Applizieren des Grundkörpers ausgerichtet ist. Es ist schnell ersichtlich, dass ein zuverlässiges Durchstoßen der Packungswandung im Bereich der Schwächungszone nur dann gewährleistet ist, wenn die Position des Ausgießelementes exakt mit der der Schwächungszone übereinstimmt. Bevorzugt wird das Ausgießelement - je nach Material - auf die Packung durch eine Hotmelt-Verklebung oder mittels Ultraschall- bzw. Hochfrequenz-Schweißen aufgebracht. Die Schwächung des Packstoffs in der Schwächungszone kann dabei durch Perforation, bevorzugt Laserperforation, und/oder Heißluftaktivierung erfolgen.

Die Erfindung wird nachfolgend anhand einer lediglich ein bevorzugtes Ausführungsbeispiel darstellenden Zeichnung näher erläutert. In der Zeichnung zeigen:
- Fig. 1: das Ausgießelement ohne Verbundpackung in geschlossener Stellung und perspektivischer Ansicht,
- Fig. 2: das Ausgießelement aus Fig. 1 in geöffneter Stellung in perspektivischer Ansicht,
- Fig. 3: das Ausgießelement aus Fig. 2 in Seitenansicht,
- Fig. 4: das Ausgießelement aus Fig. 2 in Draufsicht,
- Fig. 5: das Ausgießelement aus Fig. 2 in seitlicher Ansicht von vorn,
- Fig. 6: den Gießkanal des Ausgießelementes aus Fig. 2 in Draufsicht in Richtung des Pfeiles VI in Fig. 3,
- Fig. 7: das Ausgießelement aus Fig. 1 in Seitenansicht,
- Fig. 8: das Ausgießelement aus Fig. 1 in Draufsicht,
- Fig. 9: einen Längsschnitt durch das Ausgießelement aus Fig. 4 entlang der Linie IX - IX und
- Fig. 10: einen Längsschnitt durch das Ausgießelement aus Fig. 8 entlang der Linie X - X.

In Fig. 1 ist ein erfindungsgemäßes Ausgießelement in geschlossener Stellung dargestellt, und zwar in der Form, wie es auf eine (nicht dargestellte) Packung appliziert wird. Es besteht im wesentlichen aus einem rahmenartigen Grundkörper 1 mit einem umlaufenden Applikationsflansch 2 und einem erst in geöffneter Stellung gemäß Fig. 2 vollständig erkennbaren Ausgießrohr 3. Von diesem Ausgießrohr 3 ist in Fig. 1 nur die flach gefaltete Oberseite 3A zu erkennen. Das Ausgießrohr 3 ist von einer umlaufenden flexiblen Membran 4 umgeben, die wiederum einstückig mit dem Grundkörper 1 verbunden ist. Im dargestellten und insoweit bevorzugten Ausführungsbeispiel weist die Membran 4 eine Mehrzahl von vier- bzw. dreieckigen Einzelflächen auf, von denen die Flächen 4 A bis 4G in Fig. 2 erkennbar sind.

Zur besseren Darstellung ist in den Fig. 3 bis 5 das perspektivisch dargestellte Ausgießelement aus Fig. 2 in drei verschiedenen Ansichten und in Fig. 9 im Längsschnitt dargestellt. Man erkennt deutlich einen Belüftungskanal 5 im Inneren des Ausgießrohres 3 und den Öffnungsvorgang unterstützende Verstärkungsstege 6, wobei sowohl der Belüftungskanal 5 als auch die Verstärkungsstege 6 in geöffneter Stellung zur Freihaltung eines definierten Gießquerschnittes des bei der Öffnung der Packung seitlich weggedrückten Packungsmaterials dienen. Der Belüftungskanal 5 ragt, wie weiter oben dargestellt, packungsseitig über das Ausgießrohr 3 hinaus und der hinausragende Teil 5A des Belüftungskanals 5 ist gleichzeitig als Öffnungselement ausgebildet. Bevorzugt weist dazu der hinausragende Teil 5A des Belüftungskanals 5 an seinem unteren Ende eine Schneide 7 auf, die besonders deutlich in den Fig. 2 und 5 erkennbar ist.

Die perspektivische Darstellung in Fig. 2 zeigt das Ausgießelement so, wie es das Spritzwerkzeug nach dem Spritzvorgang verlässt, nämlich mit geöffnetem Ausgießrohr 3. Das Ausgießrohr 3 weist im dargestellten und insoweit bevorzugten Ausführungsbeispiel einen sechseckigen Querschnitt auf, der in Fig. 6 deutlich zu erkennen ist. Nach einer weiteren Lehre der Erfindung weist die Wand des Ausgießrohres 3 eine Mehrzahl von Sollfaltstellen 11 auf. Diese Geometrie des Ausgießrohres 3 ist besonders zweckmäßig, um das Ausgießrohr 3 bei geschlossenem Ausgießelement vollkommen flach falten zu können.

An der vorderen Kante des umlaufenden Applikationsflansches 2 ist eine Klemmkante 8 zu erkennen, der im oberen Bereich einen zum Ausgießrohr weisenden Vorsprung 8A aufweist, der besonders deutlich in Fig. 3 erkennbar ist. Des Weiteren ist die Klemmkante 8 in ihrem mittleren Bereich ausgespart, um einen als Öffnungshilfe dienenden Vorsprung 9 (einer Verlängerung der Oberseite 3A des Ausgießrohres 3) des Ausgießrohres 3 aufnehmen zu können.

Nachdem das Ausgießelement das Werkzeug verlassen hat, wird das Ausgießrohr 3 flach gefaltet und nimmt die in den Fig. 1, 7, 8 und 10 dargestellte Form an. Dabei "verschwindet" der Belüftungskanal 5 im Inneren des Grundkörpers 1, wie besonders deutlich aus Fig. 10 hervorgeht. Man erkennt die geringe Bauhöhe des erfindungsgemäßen Ausgießelementes, die wesentlich zu einem ansprechenden ästhetischen Gesamteindruck des Ausgießelementes und zu einer guten Stapelbarkeit der damit versehenen Packungen beiträgt.

Das flach gefaltete Ausgießrohr 3 wird dabei über einen vom Grundkörper 1 nach oben ragenden Klemmsteg 10 mit leichter Vorspannung gebogen, wie insbesondere den Fig. 7 und 10 deutlich entnommen werden kann. Dadurch wird das Ausgießrohr 3 von unten vom Klemmsteg 10 und von oben von der Klemmkante 8 platt zusammen gedrückt, so dass seine Öffnung zuverlässig abdichtend geschlossen wird. Dies ermöglicht ein tropffreies Schütteln einer mit einem erfindungsgemäßen Ausgießelement versehenen wiederverschlossenen Getränkepackung und sorgt weiterhin dafür, das ein Eindringen von Staub, Feuchtigkeit etc. zuverlässig verhindert wird.

Das erfindungsgemäße Ausgießelement kann dabei weiterhin ein (nicht dargestelltes) Originalitätssiegel aufweisen, welches beispielsweise zwischen Klemmkante 8 und zwischen flach gefaltetem Ausgießrohr 3 angeordnet sein kann und beim erstmaligen Öffnen einer mit einem erfindungsgemäßen Ausgießelement versehenen Packung zerstört wird, so dass der Verbraucher auf einen Blick sehen kann, ob sich die Packung noch im ungeöffneten Zustand befindet oder nicht.

Im dargestellten und insoweit bevorzugten Ausführungsbeispiel beträgt der Aufklappwinkel ca. 65°. Dies ist für ein vollständiges tropffreies Entleeren der Packung ausreichend, jedoch ist auch technisch jeder Aufklappwinkel zwischen 30° und 90° möglich. Wird das erfindungsgemäße Ausgießelement mit Standbeuteln verwendet, sind auch Aufklappwinkel zwischen 20° und 170° denkbar.

Es versteht sich von selbst, dass das erfindungsgemäße Ausgießelement exakt im Bereich der Schwächungszone auf der Verbundpackung zu applizieren ist, damit beim Öffnen eine zuverlässige Zerstörung des Schwächungsbereiches der Verbundpackung erfolgen kann, um zuverlässig einen ausreichend großen Öffnungsquerschnitt zu erreichen. Bevorzugt ist das Ausgießelement so auf der Packung angeordnet, dass die Öffnung des Ausgießrohres 3 in geschlossenem Zustand zur Gießkante der Packung weist, um einen maximalen Bedienungskomfort zu erreichen.

## Patentansprüche

1. Wiederverschließbares Ausgießelement zum Applizieren auf eine Mehrschichtverbundpackung, insbesondere quaderförmige Karton-/Kunststoffverbundpackung, mit einem Grundkörper (1) und einem einstückig mit diesem gelenkig verbundenen Ausgießrohr (3), das gleichzeitig als Öffnungselement zum Durchstoßen der Packungswandung der Packung in einer dafür vorgesehenen Schwächungszone ausgebildet ist,
**dadurch gekennzeichnet, dass** das Ausgießrohr (3) mit einer umlaufenden flexiblen Membran (4) mit dem Grundkörper (1) verbunden und in geschlossenem Zustand flach gefaltet ist, so dass das flach gefaltete Ausgießrohr (3) zwischen einer Klemmkante (8) und einem Klemmsteg (10) des Grundkörpers (1) dichtend eingeklemmt wird.

2. Ausgießelement nach Anspruch 1,
**dadurch gekennzeichnet, dass** das Ausgießrohr (3) und/oder die Membran (4) Verstärkungen (6, 7) aufweist, die als Öffnungselement dienen.

3. Ausgießelement nach Anspruch 1 oder 2,
**dadurch gekennzeichnet, dass** die Öffnung des Ausgießrohres (3) in geschlossenem Zustand in Richtung der Gießkante der Packung zeigt.

4. Ausgießelement nach einem der Ansprüche 1 bis 3,
**dadurch gekennzeichnet, dass** das Ausgießrohr (3) mindestens einen Belüftungskanal (5) aufweist.

5. Ausgießelement nach Anspruch 4,
**dadurch gekennzeichnet, dass** der Belüftungskanal (5) packungsseitig über das Ausgießrohr (3) hinausragt und dass der hinausragende Teil (5A) des Belüftungskanals (5) gleichzeitig als Öffnungselement dient.

6. Ausgießelement nach einem der Ansprüche 1 bis 5,
**dadurch gekennzeichnet, dass** das Ausgießrohr (3) weitere, packungsseitig über das Ausgießrohr (3) hinausragende Verstärkungsstege (6) aufweist, welche bei geöffnetem Ausgießelement ein Offenhalten des Packungsmaterials sicherstellen.

7. Ausgießelement nach Anspruch 6,
**dadurch gekennzeichnet, dass** die Verstärkungsstege (6) profiliert sind.

8. Ausgießelement nach einem der Ansprüche 1 bis 7,
**dadurch gekennzeichnet, dass** der Belüftungskanal (5) packungsseitig mit einer Schneide (7) oder dergleichen als Öffnungshilfe versehen sind.

9. Ausgießelement nach Anspruch 8,
**dadurch gekennzeichnet, dass** der Belüftungskanal (5) in geöffneter Stellung einen sechseckigen Querschnitt aufweist.

10. Ausgießelement nach Anspruch 8,
**dadurch gekennzeichnet, dass** der Belüftungskanal (5) mehrere Einzelkanäle (5B, 5C) aufweist.

11. Ausgießelement nach Anspruch 8,
**dadurch gekennzeichnet, dass** sich der Querschnitt des Belüftungskanals (5) von der Öffnung weg konisch verjüngt.

12. Ausgießelement nach einem der Ansprüche 1 bis 11,
**dadurch gekennzeichnet, dass** das Ausgießrohr (3) in geöffneter Stellung einen polygonen Querschnitt aufweist.

13. Ausgießelement nach Anspruch 12,
**dadurch gekennzeichnet, dass** das Ausgießrohr (3) in geöffneter Stellung einen sechseckigen Querschnitt aufweist.

14. Ausgießelement nach einem der Ansprüche 1 bis 11,
**dadurch gekennzeichnet, dass** das Ausgießrohr (3) in geöffneter Stellung einen runden oder ovalen Querschnitt aufweist.

15. Ausgießelement nach einem der Ansprüche 1 bis 11,
**dadurch gekennzeichnet, dass** die Wand des Ausgießrohres (3) eine Mehrzahl von Sollfaltstellen (11) aufweist.

16. Ausgießelement nach einem der Ansprüche 1 bis 15,
**dadurch gekennzeichnet, dass** der Aufklappwinkel des Ausgießrohres (3) zwischen 30 und 90° beträgt.

17. Ausgießelement nach einem der Ansprüche 1 bis 16,
**dadurch gekennzeichnet, dass** das Ausgießelement ein Originalitätssiegel aufweist.

18. Mehrschichtverbundpackung, **gekennzeichnet durch** ein wiederverschließbares Ausgießelement nach einem der Ansprüche 1 bis 17.

19. Packung nach Anspruch 18,
**dadurch gekennzeichnet, dass** das Ausgießelement durch eine Hotmelt-Verklebung aufgebracht ist.

20. Packung nach Anspruch 18,
**dadurch gekennzeichnet, dass** das Ausgießelement durch Ultraschall-Schweißen aufgebracht ist.

21. Packung nach Anspruch 18,
**dadurch gekennzeichnet, dass** das Ausgießelement durch Hochfrequenz-Schweißen aufgebracht ist.

22. Packung nach einem der Ansprüche 18 bis 21,
**dadurch gekennzeichnet, dass** der Packstoff in der Schwächungszone durch Perforation und/oder Heißluftaktivierung eine Verbundschwächung aufweist.

23. Packung nach Anspruch 22,
**dadurch gekennzeichnet, dass** die Perforation eine Laserperforation ist.

24. Packung nach einem der Ansprüche 18 bis 23,
**dadurch gekennzeichnet, dass** das Ausgießelement so auf der Packung angeordnet ist, dass die Öffnung des Ausgießrohres (3) in geschlossenem Zustand zur Gießkante der Packung weist.

## Claims

1. A reclosable pouring element for being applied to a multilayer composite packaging, particularly a parallelepiped-shaped cardboard/plastic composite packaging, with a base body (1) and a pouring tube (3) that is integrally joined thereto in an articulated fashion and simultaneously designed as an opening element for puncturing the packaging wall of the packaging in a weakened zone provided for this purpose,
**characterized in that** the pouring tube (3) is joined to the base body (1) by means of a surrounding flexible membrane (4) and folded flat in the closed state, namely such that the flatly folded pouring tube (3) is clamped in a sealed fashion between a clamping edge (8) and a clamping crosspiece (10) of the base body (1).

2. The pouring element according to Claim 1,
**characterized in that** the pouring tube (3) and/or the membrane (4) is/are provided with reinforcements (6, 7) that serve as an opening element.

3. The pouring element according to Claim 1 or 2,
**characterized in that** the opening of the pouring tube (3) points in the direction of the pouring edge of the packaging in the closed state.

4. The pouring element according to one of Claims 1 to 3,
**characterized in that** the pouring tube (3) contains at least one ventilation channel (5).

5. The pouring element according to Claim 4,
**characterized in that** the ventilation channel (5) protrudes over the pouring tube (3) on the packaging side, and **in that** the protruding section (5A) of the ventilation channel (5) simultaneously serves as an opening element.

6. The pouring element according to one of Claims 1 to 5,
**characterized in that** the pouring tube (3) contains additional reinforcing crosspieces (6) that protrude over the pouring tube (3) on the packaging side and ensure that the packaging material is held open when the pouring element is in the open state.

7. The pouring element according to Claim 6,
**characterized in that** the reinforcing crosspieces (6) are profiled.

8. The pouring element according to one of Claims 1 to 7,
**characterized in that** the ventilation channel (5) is provided with an opening aid in the form of a cutting edge (7) or the like on the packaging side.

9. The pouring element according to Claim 8,
**characterized in that** the ventilation channel (5) has a hexagonal cross section in the open state.

10. The pouring element according to Claim 8,
**characterized in that** the ventilation channel (5) comprises several individual channels (5B, 5C).

11. The pouring element according to Claim 8,
**characterized in that** the cross section of the ventilation channel (5) is conically tapered away from the opening.

12. The pouring element according to one of Claims 1 to 11,
**characterized in that** the pouring tube (3) has a polygonal cross section in the open state.

13. The pouring element according to Claim 12,
**characterized in that** the pouring tube (3) has a hexagonal cross section in the open state.

14. The pouring element according to one of Claims 1 to 11,
**characterized in that** the pouring tube (3) has a round or oval cross section in the open state.

15. The pouring element according to one of Claims 1 to 11,
**characterized in that** the wall of the pouring tube (3) contains a plurality of predetermined folding points (11).

16. The pouring element according to one of Claims 1 to 15,
**characterized in that** the opening angle of the pouring tube (3) lies between 30 and 90°.

17. The pouring element according to one of Claims 1 to 16,
**characterized in that** the pouring element contains a tamper-proofing seal.

18. A multilayer composite packaging, **characterized in that** it contains a reclosable pouring element according to one of Claims 1 to 17.

19. The packaging according to Claim 18,
**characterized in that** the pouring element is applied by means of a hot-melt adhesive.

20. The packaging according to Claim 18,
**characterized in that** the pouring element is applied by means of ultrasonic welding.

21. The packaging according to Claim 18,
**characterized in that** the pouring element is applied by means of high-frequency welding.

22. The packaging according to one of Claims 18 to 21,
**characterized in that** the composite packaging is weakened within the weakened zone by means of a perforation and/or hot-air activation.

23. The packaging according to Claim 22,
**characterized in that** the perforation consists of a laser perforation.

24. The packaging according to one of Claims 18 to 23,
**characterized in that** the pouring element is arranged on the packaging in such a way that the opening of the pouring tube (3) points to the pouring edge of the packaging in the closed state.

## Revendications

1. Elément verseur refermable pour application sur un emballage composite multicouches, en particulier un emballage composite carton/plastique en forme de parallélépipède, comprenant un corps de base (1) et un tube verseur (3) relié de façon articulée et d'une seule pièce à ce corps, qui est conçu en même temps comme élément d'ouverture pour le perçage de la paroi de l'emballage dans une zone affaiblie prévue à cet effet, **caractérisé en ce que** le tube verseur (3) est relié par une membrane (4) flexible périphérique au corps de base (1) et est plié à plat dans l'état fermé, de sorte que le tube verseur (3) plié à plat est coincé de façon étanche entre une arête de serrage (8) et une nervure de serrage (10) du corps de base (1).

2. Elément verseur selon la revendication 1,
**caractérisé en ce que** le tube verseur (3) et/ou la membrane (4) présentent des renforts (6, 7) qui servent d'élément d'ouverture.

3. Elément verseur selon la revendication 1 ou 2,
**caractérisé en ce que** l'ouverture du tube verseur (3) est dirigée dans l'état fermé en direction du bord verseur de l'emballage.

4. Elément verseur selon l'une quelconque des revendications 1 à 3,
**caractérisé en ce que** le tube verseur (3) présente au moins un canal d'aération (5).

5. Elément verseur selon la revendication 4,
**caractérisé en ce que** le canal d'aération (5) dépasse du tube verseur (3) côté emballage et **en ce que** la partie (5A) débordante du canal d'aération (5) sert en même temps d'élément d'ouverture.

6. Elément verseur selon l'une quelconque des revendications 1 à 5,
**caractérisé en ce que** le tube verseur (3) présente d'autres nervures de renfort (6) dépassant côté emballage du tube verseur (3), qui garantissent un maintien à l'état ouvert du matériau d'emballage lorsque l'élément verseur est ouvert.

7. Elément verseur selon la revendication 6,
**caractérisé en ce que** les nervures de renfort (6) sont profilées.

8. Elément verseur selon l'une quelconque des revendications 1 à 7,
**caractérisé en ce que** le canal d'aération (5) est pourvu côté emballage d'une lame (7) ou similaire comme aide à l'ouverture.

9. Elément verseur selon la revendication 8,
**caractérisé en ce que** le canal d'aération (5) présente dans la position ouverte une section hexagonale.

10. Elément verseur selon la revendication 8,
**caractérisé en ce que** le canal d'aération (5) présente plusieurs canaux individuels (5B, 5C).

11. Elément verseur selon la revendication 8,
**caractérisé en ce que** la section du canal d'aération (5) se rétrécit à la façon d'un cône en partant de l'ouverture.

12. Elément verseur selon l'une quelconque des revendications 1 à 11,
**caractérisé en ce que** le tube verseur (3) présente une section polygonale dans la position ouverte.

13. Elément verseur selon la revendication 12,
**caractérisé en ce que** le tube verseur (3) présente une section hexagonale dans la position ouverte.

14. Elément verseur selon l'une quelconque des revendications 1 à 11,
**caractérisé en ce que** le tube verseur (3) présente dans la position ouverte une section ronde ou ovale.

15. Elément verseur selon l'une quelconque des revendications 1 à 11,
**caractérisé en ce que** la paroi du tube verseur (3) présente une pluralité de points de pliage théoriques (11).

16. Elément verseur selon l'une quelconque des revendications 1 à 15,
**caractérisé en ce que** l'angle de rabattement du tube verseur (3) est compris entre 30 et 90°.

17. Elément verseur selon l'une quelconque des revendications 1 à 16,
**caractérisé en ce que** l'élément verseur présente un sceau d'origine.

18. Emballage composite multicouches, **caractérisé par** un élément verseur refermable selon l'une quelconque des revendications 1 à 17.

19. Emballage selon la revendication 18,
**caractérisé en ce que** l'élément verseur est appliqué par un collage thermofusible.

20. Emballage selon la revendication 18,
**caractérisé en ce que** l'élément verseur est appliqué par soudage à ultrasons.

21. Emballage selon la revendication 18,
**caractérisé en ce que** l'élément verseur est appliqué par soudage à haute fréquence.

22. Emballage selon l'une quelconque des revendications 18 à 21,
**caractérisé en ce que** l'emballage présente dans la zone d'affaiblissement un affaiblissement composite par perforation et/ou activation à l'air chaud.

23. Emballage selon la revendication 22,
**caractérisé en ce que** la perforation est une perforation au laser.

24. Emballage selon l'une quelconque des revendications 18 à 23,
**caractérisé en ce que** l'élément verseur est disposé sur l'emballage de telle sorte que l'ouverture du tube verseur (3) est dirigée dans l'état versé vers le bord verseur de l'emballage.
